# FASCICULE DE BREVET EUROPEEN

(11) **EP 1 063 485 B1**
(45) Date de publication et mention de la délivrance du brevet: **06.04.2005**
(21) Numéro de dépôt: 00401768.7
(22) Date de dépôt: 21.06.2000
(51) Int. Cl.: F25J 3/04

(54) **Appareil et procédé de séparation d'air par distillation cryogénique**
Vorrichtung und Verfahren zur Luftzerlegung durch Tieftemperaturrektifikation
Device and process for air separation by cryogenic distillation

(30) Priorité: 22.06.1999 FR 9907931
(43) Date de publication de la demande: 27.12.2000
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: De Bussy, François, 75012 Paris (FR); Judas, Frédéric, US-77077 Houston, Texas (FR)
(74) Mandataire: Mercey, Fiona Susan

(56) Documents cités:
- EP-A- 0 381 319
- EP-A- 0 556 516
- EP-A- 0 682 219
- US-A- 5 291 737
- US-A- 5 582 035
- US-A- 5 765 396

## Description

L'invention proposée ici est relative au domaine de la distillation des gaz de l'air et en particulier à un appareil et procède de séparation d'air par distillation cryogénique. Elle permet d'améliorer le rendement d'extraction d'oxygène et ainsi les performances énergétiques sur les schémas de distillation ne comportant pas ordinairement d'alimentation d'air liquéfié dans les colonnes et dont la production frigorifique est assurée par une détente d'air (turbine à frein d'huile, génératrice ou auto-boostée). Les gains de cette invention lorsqu'elle est implantée sur une unité de séparation d'air sont de 3.5% (cf. cas présenté ci-dessous) en énergie de séparation de l'oxygène.

Ceci constitue une avancée importante dans un domaine déjà bien exploré où les gains supérieurs à 1% sont les bienvenus notamment dans les pays où le coût de l'énergie est important.

Les procédés de distillation de base sur lesquels l'invention peut être utilisée, sont des procédés qui ne comportent pas ordinairement d'alimentation d'air liquide dans les colonnes de distillation.

Ces procédés de base sont des procédés de séparation des gaz de l'air avec compression d'air, pré refroidissement d'air comprimé, épuration d'air, refroidissement d'air dans un échangeur principal, séparation d'air dans une colonne de distillation comprenant au moins une colonne moyenne pression et une colonne basse pression et sous-refroidissement des liquides venant en reflux de la colonne moyenne pression vers la colonne basse pression.

Parmi les schémas concernés, nous pouvons citer :

### Double colonne (simple cycle) produisant de l'oxygène basse pression sortie boîte froide.

Un cas d'application : production d'oxygène impur avec colonne moyenne pression MP et basse pression BP sous pression (valorisation du résiduaire). Dans ce cas, la perte de rendement due à la baisse de reflux (distillation plus difficile dans la colonne MP) se fait cruellement sentir. Cette invention permettra d'améliorer le rendement dans ce cas.

### Double colonne avec colonne de mélange

Sur ce type de schéma produisant de l'oxygène directement sous pression (5 bars par exemple) en ne mettant que le minimum d'énergie dans l'appareil (par rapport à un schéma à pompe), on atteint pour un rendement de 99 % O2, une production de 1.1 % d'azote MP (une caractérisation possible de la surpuissance de rectification en azote gazeux moyenne pression) (turbine d'insufflation, 2000 t/j, oxygène à 95 % et 5 bars, nombre important de plateaux).

Pour des tailles d'appareil plus petites, le rendement de 99 % ne peut plus être atteint. Là encore, un gain en rendement est obtenu avec cette invention.

Sur ces deux schémas, nous allons pouvoir ainsi augmenter les rendements d'oxygène (ou la quantité d'azote moyenne pression produite si le rendement d'oxygène est déjà haut) et ainsi améliorer les performances énergétiques de l'unité de séparation d'air. Ceci conduit bien sûr à faire des économies d'argent importantes.

Il est connu de EP-A-0556516 de condenser un débit d'air provenant d'une turbine d'insufflation dans un vaporiseur condenseur, soit à un niveau intermédiaire de la colonne basse pression, soit alimenté par un liquide provenant de la colonne moyenne pression ou de la colonne basse pression. L'air ainsi liquéfié est envoyé à la colonne basse pression mais ne constitue pas le seul apport d'air liquide à l'appareil puisque de l'air est également liquéfié dans le condenseur de cuve de l'appareil et envoyé aux deux colonnes de la double colonne.

EP-A-0381319 décrit un système de colonnes dans lequel un débit d'air se vaporise contre un débit contenant 95 vol.% d'oxygène.

US-A-5765396 concerne un procédé à pompe classique dans lequel un débit d'air se condense contre du liquide contenant entre 98 et 100 mol.%.

US-A-5582035 et US-A-5291737 divulguent des procédés de séparation d'air avec colonne de mélange dans lequel tout l'air rentre dans les colonnes sous forme gazeuse.

US-A-3754406 propose de vaporiser du liquide riche de la colonne moyenne pression d'une double colonne contre de l'azote gazeux moyenne pression. De l'air est liquéfié par échange de chaleur avec de l'oxygène liquide pompé et envoyé à la colonne basse pression.

Selon un objet de l'invention, il est prévu un appareil de séparation d'air selon la revendication 1.

Optionnellement l'air au moins partiellement condensé envoyé à la colonne basse pression constitue le seul débit d'air liquéfié envoyé au système de colonnes.

De préférence, l'appareil comprend des moyens pour détendre l'air avec production de travail avant de l'envoyer au deuxième vaporiseur-condenseur et /ou des moyens pour refroidir l'air à son point de rosée avant de l'envoyer au deuxième vaporiseur-condenseur.

L'air au moins partiellement condensé peut être envoyé à la colonne basse pression et/ou à la colonne moyenne pression et/ou à une autre colonne du système de colonnes.

Préférablement, l'appareil comprend une colonne de mélange alimentée en tête par un liquide riche en oxygène provenant de la colonne basse pression et alimentée en cuve par un gaz plus volatil que le liquide riche en oxygène.

Il peut y avoir des moyens pour soutirer un gaz riche en azote en tête de la colonne moyenne pression.

De préférence, la colonne basse pression n'a pas de condenseur de tête.

Selon un autre objet de l'invention, il est prévu un procédé de séparation selon la revendication 7.

Selon d'autres aspects facultatifs :
- on détend le deuxième débit dans une turbine avant d'en envoyer au moins une partie au deuxième vaporiseur-condenseur ;
- on envoie un liquide riche en oxygène de la colonne basse pression en tête d'une colonne de mélange et on envoie un gaz plus volatil que le liquide en cuve de la colonne de mélange, par exemple de l'air ;
- on soutire de l'azote en tête de la colonne moyenne pression ;

De l'air gazeux sortant d'une turbine peut être condensé dans le deuxième vaporiseur/condenseur contre une partie du liquide riche sortant de la MP. Cette fraction de ce dernier se vaporise à la pression de la BP et est introduite ensuite en BP dans un tronçon sous l'alimentation en liquide riche principale. L'air liquéfié est, quant à lui, introduit, par exemple, dans la BP à un tronçon intermédiaire entre le liquide riche et le liquide pauvre. (cf. schémas ci-joint).

L'avantage déterminant de l'ajout de ce deuxième vaporiseur/condenseur est qu'il crée en distillant une partie du liquide riche, de l'air liquide qui vient assurer le reflux dans le tronçon supérieur de la BP en complément du liquide pauvre. Le diagramme de distillation en BP se trouve ainsi amélioré. Même s'il y a moins d'air qui alimente la MP à cause d'une augmentation du débit d'insufflation (taux de détente plus faible), l'effet global va dans le sens d'une amélioration de la puissance de rectification.

L'invention sera maintenant décrite en plus de détail en se référant aux figures suivantes :

La figure 1 est un schéma d'un appareil selon l'art antérieur, la figure 2 est un schéma d'appareil selon l'invention.

Dans la figure 1, un débit d'air à 5,25 bars est divisé en deux pour former un débit 2 de 188135 Nm3/h et un débit 81 de 12900 Nm3 /h. Le débit 2 se refroidit dans l'échangeur 100 et est envoyé à la cuve de la colonne moyenne pression 104. Le débit 81 est surpressé à 8,7 bars, refroidi partiellement dans l'échangeur 100 et détendu dans la turbine d'insufflation 103 avant d'être envoyé en colonne basse pression 105.

La colonne moyenne pression 104 opère à 5 bars et la colonne basse pression 105 opère à 1,3 bar. Les colonnes sont reliées thermiquement par un premier vaporiseur condenseur 111.

L'appareil produit de l'oxygène liquide 46 et de l'azote liquide 36. Le liquide riche de la colonne moyenne pression 104 est envoyé à la colonne basse pression 105 au-dessus du niveau d'air d'insufflation.

De l'oxygène liquide 50 soutiré en cuve de la colonne basse pression est envoyé en tête de la colonne de mélange 107 après être pompé à 5,1 bars. Un troisième débit d'air 90 se refroidit complètement dans l'échangeur 100 et alimente la colonne de mélange en cuve. Un liquide de cuve 93 et éventuellement au moins un liquide intermédiaire soutirés de la colonne de mélange sont envoyés à la colonne basse pression alors qu'un débit d'oxygène contenant 54 à 95 mol % d'oxygène est soutiré en tête de colonne de mélange et se réchauffe dans l'échangeur 100 avec 3100 Nm3/h d'azote moyenne pression et le résiduaire basse pression.

Dans la figure 2, on retrouve les mêmes colonne et échangeurs alimentés de la même façon sauf que tout l'air 86 de la turbine d'insufflation est envoyé au deuxième vaporiseur-condenseur 109 où il se condense contre une partie du liquide riche 18 qui s'y vaporise au moins partiellement. L'air liquéfié est détendu dans une vanne et envoyé à la colonne basse pression quelques plateaux en dessus du point d'injection de liquide pauvre provenant de la colonne basse pression.

Le liquide riche 18 envoyé au deuxième vaporiseur-condenseur 109 constitue 37% du débit total de liquide riche et se vaporise dans celui-là pour être ensuite envoyé à la colonne basse pression quelques plateaux théoriques au-dessus du premier vaporiseur-condenseur 111.

Ceci permet de soutirer 11400 Nm3/h d'azote gazeux moyenne pression 30.

| Résultats de l'application de cette invention sur un schéma à colonne de mélange | | |
|---|---|---|
| | Schéma de base Figure 1 | Ajout du condenseur 109 (Figure 2) |
| Débit d'air (Nm3 /h) | 274700 | 274700 |
| Débit O2 (Nm3/h) | 60000 | 60000 |
| PuretéO2 (rendement 99 %) | 95 mol.% | 95 mol.% |
| Pression O2 (bars abs) | 5 | 5 |
| Débit NGMP 30 (Nm3/h) | 3100 | 11400 |
| Débit NGMP/débit d'air (%) | 1.1 | 4.1 |
| Gain Energie | | + 3.5 % |

L'appareil peut comprendre une colonne argon ou une colonne à pression intermédiaire entre les moyenne et basse pressions.

Les frigories nécessaires à l'appareil peuvent être produites par une turbine Claude ou une turbine d'azote ou par une combinaison de plusieurs turbines.

La colonne basse pression peut contenir au moins deux vaporiseur condenseurs, le vaporiseur de cuve étant alimenté par exemple par de l'azote comprimé.

La colonne de mélange peut opérer à une pression égale, supérieure ou inférieure à la moyenne pression.

Un liquide provenant de l'appareil et riche en azote ou oxygène peut être pressurisé, par exemple par une pompe, et vaporisé dans l'échangeur 100 ou un autre échangeur, par exemple par échange de chaleur avec de l'air pour fournir un produit gazeux sous pression.

La colonne basse pression peut opérer à une pression entre 1,5 et 10 bars. Pour produire l'oxygène directement sous pression, la colonne basse pression opère à entre 4 et 10 bars.

Une partie de l'air de la turbine d'insufflation peut être envoyée à la colonne de mélange.

Les colonnes moyenne et basse pression peuvent être construites côte à côte.

Le procédé peut permettre une production d'oxygène gazeux en soutirant un débit d'oxygène gazeux en cuve de la colonne basse pression. Le gaz se réchauffe dans l'échangeur 100 et peut éventuellement être comprimé une fois réchauffé.

## Revendications

1. Appareil de séparation d'air comprenant un système de colonnes comprenant au moins une double colonne comprenant une colonne moyenne pression (104) et une colonne basse pression (105) reliées thermiquement entre elles par un premier vaporiseur-condenseur (111) où se condense le gaz de tête de la colonne moyenne pression, des moyens pour envoyer de l'air comprimé et épuré à un échangeur de chaleur (100) où il se refroidit, des moyens (2) pour envoyer de l'air refroidi à la colonne moyenne pression sous forme gazeuse, des moyens pour envoyer un fluide enrichi en oxygène de la colonne moyenne pression à la colonne basse pression où il se sépare par distillation cryogénique, des moyens pour envoyer un fluide enrichi en azote de la colonne moyenne pression à la colonne basse pression, des moyens pour soutirer un fluide riche en azote et un fluide riche en oxygène de la colonne basse pression, un deuxième vaporiseur-condenseur (109), des moyens (86) pour envoyer de l'air au deuxième vaporiseur-condenseur où il se condense au moins partiellement et des moyens pour envoyer l'air au moins partiellement condensé à la colonne basse pression, et l'air au moins partiellement condensé envoyé à la colonne basse pression (104) comprenant le seul débit d'air liquéfié envoyé au système de colonnes, le liquide envoyé au deuxième vaporiseur-condenseur provenant de la colonne moyenne pression, l'appareil comprenant des moyens pour envoyer une partie du liquide de cuve de la colonne moyenne pression (104) directement à la colonne basse pression (105) à un premier niveau et une autre partie (18) du liquide de cuve de la colonne moyenne pression au deuxième vaporiseur-condenseur (109) et des moyens pour envoyer le liquide vaporisé dans le deuxième vaporiseur-condenseur à la colonne basse pression à un niveau inférieur au premier niveau, le liquide (18) envoyé au deuxième vaporiseur-condenseur contenant entre 22 et 70 mol.%, éventuellement entre 22 et 35 mol.% d'oxygène.

2. Appareil selon l'une des revendications 1 comprenant des moyens (103) pour détendre l'air avec production de travail avant de l'envoyer au deuxième vaporiseur-condenseur (109).

3. Appareil selon l'une des revendications précédentes comprenant des moyens pour refroidir l'air à son point de rosée avant de l'envoyer au deuxième vaporiseur-condenseur (109).

4. Appareil selon l'une des revendications précédentes comprenant une colonne de mélange (107) alimentée en tête par un liquide riche en oxygène (50) provenant de la colonne basse pression et alimentée en cuve par un gaz (90) plus volatil que le liquide riche en oxygène.

5. Appareil selon l'une des revendications précédentes comprenant des moyens (30) pour soutirer un gaz riche en azote en tête de la colonne moyenne pression.

6. Appareil selon l'une des revendications précédentes dans lequel la colonne basse pression n'a pas de condenseur de tête.

7. Procédé de séparation d'air par distillation cryogénique dans un appareil comprenant au moins une double colonne avec une colonne moyenne pression (104) et une colonne basse pression (105) reliées thermiquement entre elles par un premier vaporiseur-condenseur (111), dans lequel on envoie un débit d'air (2) épuré, comprimé et refroidi à la colonne moyenne pression, sous forme gazeuse, on envoie un fluide enrichi en oxygène de la colonne moyenne pression à la colonne basse pression, où il se sépare par distillation cryogénique, on envoie un fluide enrichi en azote de la colonne moyenne pression à la colonne basse pression, on soutire un fluide riche en oxygène et un fluide riche en azote de la colonne basse pression, on envoie un deuxième débit d'air (86) épuré, comprimé et refroidi à un deuxième vaporiseur-condenseur (109) où il se condense au moins partiellement par échange de chaleur avec un liquide (18) provenant de la colonne moyenne pression (104), on envoie l'air au moins partiellement condensé à la colonne basse pression, le liquide (18) envoyé au deuxième vaporiseur-condenseur contenant entre 22 et 70 mol.% d'oxygène, éventuellement entre 22 et 35 mol.% d'oxygène, l'air liquéfié dans le deuxième vaporiseur-condenseur constituant le seul débit d'air liquéfié envoyé au système de colonnes, une partie du liquide de cuve de la colonne moyenne pression étant envoyée directement à la colonne basse pression à un premier niveau, une autre partie du liquide de cuve étant envoyée au deuxième vaporiseur-condenseur où il se vaporise, et le liquide vaporisé étant envoyé à la colonne basse pression à un niveau inférieur au premier niveau.

8. Procédé selon la revendication 7 dans lequel on détend le deuxième débit dans une turbine (103) avant d'en envoyer au moins une partie au deuxième vaporiseur-condenseur (109).

9. Procédé selon la revendication 7 ou 8 dans lequel on envoie un liquide riche en oxygène (50) de la colonne basse pression en tête d'une colonne de mélange (109) et on envoie un gaz (90) plus volatil que le liquide en cuve de la colonne de mélange (107).

10. Procédé selon la revendication 7, 8 ou 9 dans lequel on soutire de l'azote (30) en tête de la colonne moyenne pression (104), éventuellement sous forme gazeuse.

11. Procédé selon l'une des revendications 7 à 10 dans lequel on soutire un liquide et/ou un gaz riche en oxygène en cuve de la colonne basse pression, éventuellement en tant que produit(s).

12. Procédé selon l'une des revendications 7 à 11 dans lequel la colonne basse pression opère à entre 1,5 et 10 bar abs, éventuellement entre 3 et 10 bar abs.

13. Procédé selon l'une des revendications 7 à 12 dans lequel le gaz de tête de la colonne basse pression (105) ne se condense pas dans un condenseur.

## Patentansprüche

1. Vorrichtung zur Luftzerlegung, umfassend ein System von Kolonnen, das mindestens eine Doppelkolonne umfasst, die eine Mitteldruckkolonne (104) und eine Niederdruckkolonne (105) umfasst, die thermisch miteinander verbunden sind über einen ersten Verdampfer-Kondensator (111), wo das Kopfgas der Mitteldruckkolonne kondensiert wird, Mittel, um gereinigte Druckluft einem Wärmetauscher (100) zuzuführen, wo sie abgekühlt wird, Mittel (2), um die abgekühlte Luft gasförmig der Mitteldruckkolonne zuzuführen, Mittel, um eine mit Sauerstoff angereicherte Flüssigkeit von der Mitteldruckkolonne der Niederdruckkolonne zuzuführen, wo sie durch Tieftemperaturrektifikation aufgetrennt wird, Mittel, um eine mit Stickstoff angereicherte Flüssigkeit von der Mitteldruckkolonne der Niederdruckkolonne zuzuführen, Mittel, um eine stickstoffreiche Flüssigkeit und eine sauerstoffreiche Flüssigkeit aus der Niederdruckkolonne abzuziehen, einen zweiten Verdampfer-Kondensator (109), Mittel (86), um Luft dem zweiten Verdampfer-Kondensator zuzuführen, wo sie zumindest teilweise kondensiert, und Mittel, um die mindestens teilweise kondensierte Luft der Niederdruckkolonne zuzuführen und wobei die mindestens teilweise kondensierte Luft, die der Niederdruckkolonne (104) zugeführt wird den einzigen Strom verflüssigter Luft umfasst, der dem Kolonnensystem zugeführt wird, wobei die Flüssigkeit, die dem zweiten Verdampfer-Kondensator zugeführt wird, von der Mitteldruckkolonne kommt, wobei die Anlage Mittel umfasst, um einen Teil der Sumpfflüssigkeit der Mitteldruckkolonne (104) direkt der Niederdruckkolonne (105) auf einer ersten Höhe zuzuführen, und einen anderen Teil (18) der Sumpfflüssigkeit der Mitteldruckkolonne dem zweiten Verdampfer-Kondensator (109) zuzuführen, und Mittel, um die im zweiten verdampfer-Kondensator verdampfte Flüssigkeit auf einer geringeren als der ersten Höhe der Niederdruckkolonne zuzuführen, wobei die Flüssigkeit (18), die dem zweiten Verdampfer-Kondensator zugeführt wird, zwischen 22 und 70 mol%, eventuell zwischen 22 und 35 mol% Sauerstoff enthält.

2. Vorrichtung nach Anspruch 1, die Mittel (103) umfasst, um die Luft unter Arbeitsleistung zu entspannen, bevor sie dem zweiten Verdampfer-Kondensator (109) zugeführt wird.

3. Vorrichtung nach einem der vorhergehenden Ansprüche, die Mittel umfasst, um die Luft bis zum Taupunkt abzukühlen, bevor sie dem zweiten verdampfer-Kondensator (109) zugeführt wird.

4. Vorrichtung nach einem der vorhergehenden Ansprüche, die eine Mischkolonne (107) umfasst, in die am Kopf eine sauerstoffreiche Flüssigkeit (50) eingespeist wird, die von der Niederdruckkolonne kommt, und in die im Sumpf ein Gas (90) eingespeist wird, das flüchtiger ist als die sauerstoffreiche Flüssigkeit.

5. Vorrichtung nach einem der vorhergehenden Ansprüche, die Mittel (30) umfasst, um ein stickstoffreiches Gas am Kopf der Mitteldruckkolonne abzuziehen.

6. Vorrichtung nach einem der vorhergehenden Ansprüche, wobei die Niederdruckkolonne keinen Kopfkondensator hat.

7. Verfahren zur Luftzerlegung durch Tieftemperaturrektifikation in einer Vorrichtung, die mindestens eine Doppelkolonne mit einer Mitteldruckkolonne (104) und einer Niederdruckkolonne (105) umfasst, die thermisch miteinander durch einen ersten Verdampfer-Kondensator (111) verbunden sind, wobei ein gereinigter, abgekühlter Druckluftstrom (2) gasförmig der Mitteldruckkolonne zugeführt wird, eine mit Sauerstoff angereicherte Flüssigkeit von der Mitteldruckkolonne der Niederdruckkolonne zugeführt wird, wo sie durch Tieftemperaturrektifikation aufgetrennt wird, eine mit Stickstoff angereicherte Flüssigkeit von der Mitteldruckkolonne der Niederdruckkolonne zugeführt wird, eine sauerstoffreiche Flüssigkeit und eine stickstoffreiche Flüssigkeit aus der Niederdruckkolonne abgezogen werden, ein zweiter gereinigter und abgekühlter Druckluftstrom (86) einem zweiten Verdampfer-Kondensator (109) zugeführt wird, wo er zumindest teilweise kondensiert durch Wärmeaustausch mit einer Flüssigkeit (18), die aus der Mitteldruckkolonne (104) kommt, die mindestens teilweise kondensierte Luft der Niederdruckkolonne zugeführt wird, wobei die Flüssigkeit (18), die dem zweiten Verdampfer-Kondensator zugeführt wird, zwischen 22 und 70 mol% Sauerstoff enthält, eventuell zwischen 22 und 35 mol% Sauerstoff, wobei die im zweiten Verdampfer-Kondensator verflüssigte Luft den einzigen Strom verflüssigter Luft darstellt, der dem Kolonnensystem zugeführt wird, wobei ein Teil der Sumpfflüssigkeit der Mitteldruckkolonne direkt der Niederdruckkolonne auf einer ersten Höhe zugeführt wird, wobei ein anderer Teil der Sumpfflüssigkeit dem zweiten verdampfer-Kondensator zugeführt wird, wo sie verdampft, und die verdampfte Flüssigkeit der Niederdruckkolonne auf einer geringeren als der ersten Höhe zugeführt wird.

8. Verfahren nach Anspruch 7, wobei der zweite Strom in einer Turbine (103) entspannt wird, bevor mindestens ein Teil davon dem zweiten Verdampfer-Kondensator (109) zugeführt wird.

9. Verfahren nach Anspruch 7 oder 8, wobei eine sauerstoffreiche Flüssigkeit (50), die von der Niederdruckkolonne kommt, einer Mischkolonne (109) am Kopf zugeführt wird, und ein Gas (90), das flüchtiger ist als die Flüssigkeit, dem Sumpf der Mischkolonne (107) zugeführt wird.

10. Verfahren nach Anspruch 7,8 oder 9, wobei vom Kopf der Mitteldruckkolonne (104) Stickstoff (30), eventuell gasförmig, abgezogen wird.

11. Verfahren nach einem der Ansprüche 7 bis 10, wobei eine sauerstoffreiche Flüssigkeit und/oder ein sauerstoffreiches Gas aus dem Sumpf der Niederdruckkolonne abgezogen werden, eventuell als Produkt(e).

12. Verfahren nach einem der Ansprüche 7 bis 11, wobei die Niederdruckkolonne zwischen 1,5 und 10 bar abs. betrieben wird, eventuell zwischen 3 und 10 bar abs.

13. Verfahren nach einem der Ansprüche 7 bis 12, wobei das Kopfgas der Niederdruckkolonne (105) nicht in einem Kondensator kondensiert wird.

## Claims

1. Air separation apparatus comprising a column system comprising at least one double column comprising a medium-pressure column (104) and a low-pressure column (105) which are thermally linked to each other by a first reboiler/condenser (111) where the gas at the top of the medium-pressure column condenses, means for sending compressed and purified air to a heat exchanger (100) where it cools, means (2) for sending cooled air to the medium-pressure column in gas form, means for sending an oxygen-enriched fluid from the medium-pressure column to the low-pressure column where it is separated by cryogenic distillation, means for sending a nitrogen-enriched fluid from the medium-pressure column to the low-pressure column, means for withdrawing a nitrogen-rich fluid and an oxygen-rich fluid from the low-pressure column, a second reboiler/condenser (109), means (86) for sending air to the second reboiler/condenser where it condenses at least partially, and means for sending the at least partially condensed air to the low-pressure column, and the at least partially condensed air sent to the low-pressure column (104) comprising the only stream of liquefied air sent to the column system, the liquid sent to the second reboiler/condenser coming. from the medium-pressure column, the apparatus including means for sending a portion of the liquid from the bottom of the medium-pressure column (104) directly to the low-pressure column (105) at a first level and another portion (18) of the liquid from the bottom of the medium-pressure column to the second reboiler/condenser (109), and means for sending the liquid vaporized in the second reboiler/condenser to the low-pressure column at a level below the first level, the liquid (18) sent to the second reboiler/condenser containing between 22 and 70 mol%, optionally between 22 and 35 mol% of oxygen.

2. Apparatus according to Claim 1, which includes means (103) for expanding the air with production of work before sending it to the second reboiler/condenser (109).

3. Apparatus according to either of the preceding claims, which includes means for cooling the air to its dew point before sending it to the second reboiler/condenser (109).

4. Apparatus according to one of the preceding claims, which includes a mixing column (107) fed at the top with an oxygen-rich liquid (50) coming from the low-pressure column and fed at the bottom with a gas (90) more volatile than the oxygen-rich liquid.

5. Apparatus according to one of the preceding claims, which includes means (30) for withdrawing a nitrogen-rich gas from the top of the medium-pressure column.

6. Apparatus according to one of the preceding claims, in which the low-pressure column does not have a top condenser.

7. Process for separating air by cryogenic distillation in an apparatus comprising at least one double column with a medium-pressure column (104) and a low-pressure column (105) which are thermally linked to each other by a first reboiler/condenser (111), in which process a stream of purified, compressed and cooled air (2) is sent to the medium-pressure column, in gas form, an oxygen-enriched fluid is sent from the medium-pressure column to the low-pressure column, where it is separated by cryogenic distillation, a nitrogen-enriched fluid is sent from the medium-pressure column to the low-pressure column, an oxygen-rich fluid and a nitrogen-rich fluid are withdrawn from the low-pressure column, a second stream of purified, compressed and cooled air (86) is sent to a second reboiler/condenser (109) where it condenses, at least partially, by heat exchange with a liquid (18) coming from the medium-pressure column (104), the at least partially condensed air is sent to the low-pressure column, the liquid (18) sent to the second reboiler/condenser containing between 22 and 70 mol% oxygen, optionally between 22 and 35 mol% oxygen, the air liquefied in the second reboiler/condenser constituting the only stream of liquefied air sent to the column system, a portion of the liquid from the bottom of the medium-pressure column being sent directly to the low-pressure column at a first level, another portion of the bottom liquid being sent to the second reboiler/condenser, where it is vaporizes, and the vaporized liquid being sent to the low-pressure column at a level below the first level.

8. Process according to Claim 7, in which the second stream is expanded in a turbine (103) before at least one portion thereof is sent to the second reboiler/condenser (109).

9. Process according to Claim 7 or 8, in which an oxygen-rich liquid (50) is sent from the low-pressure column to the top of a mixing column (107) and a gas (90) more volatile than the oxygen-rich liquid is sent to the bottom of the mixing column (107).

10. Process according to Claim 7, 8 or 9, in which nitrogen (30) is sent, optionally in gas form, to the top of the medium-pressure column (104).

11. Process according to one of Claims 7 to 10, in which a liquid and/or a gas rich in oxygen are/is withdrawn from the bottom of the low-pressure column, optionally as product(s).

12. Process according to one of Claims 7 to 11, in which the low-pressure column operates at between 1.5 and 10 bar absolute, optionally between 3 and 10 bar absolute.

13. Process according to one of Claims 7 to 12, in which the gas at the top of the low-pressure column (105) does not condense in a condenser.
